# EUROPÄISCHE PATENTSCHRIFT

(11) **EP 3 805 121 B1**
(45) Veröffentlichungstag und Bekanntmachung des Hinweises auf die Patenterteilung: **04.01.2023**
(21) Anmeldenummer: 20195744.6
(22) Anmeldetag: 11.09.2020
(51) Int. Cl.: B65D 5/54

(54) **VERPACKUNG AUS KARTONAGE**
PACKAGE MADE OF CARDBOARD
EMBALLAGE EN CARTON

(30) Priorität: 11.10.2019 DE 202019105612 U
(43) Veröffentlichungstag der Anmeldung: 14.04.2021
(73) Patentinhaber: Habig und Krips GmbH, 33729 Bielefeld (DE)
(72) Erfinder: VIERTMANN, Klaus, 32257 Bünde (DE)
(74) Vertreter: Dantz, Jan Henning

(56) Entgegenhaltungen:
- DE-U1- 8 908 066
- US-A1- 2003 146 130
- US-A1- 2015 060 538
- US-A1- 2019 009 946

## Beschreibung

Die vorliegende Erfindung betrifft eine Verpackung aus Kartonage zum Transport und zur Präsentation von Waren, mit einem Boden und vier von dem Boden nach oben hervorstehenden Seitenwänden, wobei an mindestens einer Seitenwand ein Sichtfenster durch Entfernen einer Abdecklasche herstellbar ist, wobei die Abdecklasche über Sollbruchstellen mit einem Rand der mindestens einen Seitenwand verbunden ist, wobei die Abdecklasche zumindest bereichsweise zwei aneinander festgelegte Lagen aufweist und die äußere Lage der Abdecklasche zumindest an zwei Seiten kleiner ausgebildet ist als die innere Lage, die die äußere Lage an diesen mindestens zwei Seiten überragt.

Es ist bekannt, dass Verpackungen aus Kartonage an mindestens einer Seitenwand eine entfernbare Abdecklasche aufweisen, damit die Waren besser sichtbar sind und leichter entnommen werden können. Beim Entfernen der Abdecklasche bilden sich an den Sollbruchstellen Kanten und nach innen hervorstehende Vorsprünge aus, die beim Entnehmen der Waren optisch nachteilig sind, da das meist braune Kartonmaterial an den abgerissenen Sollbruchstellen im Randbereich sichtbar ist und die Deckschicht undefiniert ausreißt.

Eine Verpackung mit einer entfernbaren Abdecklasche zur Herstellung eines Sichtfensters ist aus der US 2003/0146130 A1 bekannt, die die Merkmale des Oberbegriffes des Anspruches 1 offenbart. Weitere Verpackungen zeigen DE 89 08 066 U1, US 2015/0060538 A1 und US 2019/0009946 A1.

Es ist daher Aufgabe der vorliegenden Erfindung, eine Verpackung aus Kartonage zum Transport und zur Präsentation von Waren zu schaffen, bei der die obigen Nachteile vermieden werden und die ein leichtes Entnehmen der Waren ermöglicht.

Diese Aufgabe wird mit einer Verpackung mit den Merkmalen des Anspruches 1 gelöst.

Die erfindungsgemäße Verpackung weist an mindestens einer Seitenwand eine Abdecklasche auf, die zur Herstellung eines Sichtfensters entfernbar ist, wobei die Abdecklasche über Sollbruchstellen mit einem Rand der mindestens einen Seitenwand verbunden ist. Ferner ist die äußere Lage der Abdecklasche mindestens an zwei Seiten kleiner ausgebildet als die innere Lage, die die äußere Lage an diesen mindestens zwei Seiten überragt. Die äußere Lage kann beispielsweise an zwei, drei oder vier Seiten kleiner ausgebildet sein als die innere Lage, also an dieser jeweiligen Seite von der inneren Lage überragt werden. Dadurch ergibt sich nach dem Entfernen der Abdecklasche ein gestufter Rand an den beiden Lagen, wobei die äußere Lage weiter nach innen in das Sichtfenster hervorsteht als die innere Lage. Dadurch können nach einem Entfernen der Sollbruchstellen die entsprechenden Kanten und faserigen Vorsprünge an der inneren Lage vorgesehen sein, ohne dass sie von außen bei Blick auf die mindestens eine Seitenwand sichtbar sind.

In einer bevorzugten Ausgestaltung ist die äußere Lage über weniger und/oder kleinere Sollbruchstellen mit dem Rand verbunden als die innere Lage. Dadurch kann die äußere Lage über eine im Wesentlichen glatte Schnittkante mit nur wenigen und/oder kleinen Unterbrechungen durch Sollbruchstellen mit dem Rand der mindestens einen Seitenwand verbunden werden, wobei die innere Lage über mehr oder größere Sollbruchstellen mit dem Rand verbunden ist, um ein unbeabsichtigtes Entfernen der Abdecklasche während des Transportes zu verhindern. Durch die Festlegung der inneren Lage über mehr oder größere Sollbruchstellen als die äußere Lage können die mechanischen Belastungen stärker von der inneren Lage aufgenommen werden, so dass die äußere Lage besser an die optischen Anforderungen angepasst werden kann.

Für eine stabile Befestigung der Abdecklasche kann die innere Lage über eine größere Fläche mit Sollbruchstellen mit dem Rand verbunden sein wie die äußere Lage. Dabei kann wahlweise die Größe und/oder die Anzahl der Sollbruchstellen variiert werden, um die innere Lage fester an dem Rand zu fixieren als die äußere Lage. Die Verbindungsfläche der Sollbruchstellen der inneren Lage kann mindestens doppelt so groß sein wie die Verbindungsfläche der Sollbruchstellen der äußeren Lage.

Beispielsweise kann in einer Variante die innere Lage über mindestens doppelt so viele, vorzugsweise mindestens dreimal so viele Sollbruchstellen mit dem Rand der mindestens einen Seitenwand verbunden sein wie die äußere Lage.

Zudem kann unabhängig von der Anzahl der Sollbruchstellen die innere Lage über größere Verbindungsbereiche, mindestens doppelt so große Verbindungsbereiche mit dem Rand der mindestens einen Seitenwand verbunden sein wie die äußere Lage. Auch durch die geometrische Dimensionierung der Sollbruchstellen kann die innere Lage stabiler mit dem Rand verbunden sein als die äußere Lage.

Die äußere Lage ist vorzugsweise über zumindest eine gerade Schnittkante an einer Kante vollständig von dem Rand der Seitenwand getrennt. Optional kann die äußere Lage auch an zwei oder drei Schnittkanten vollständig von dem äußeren Rand getrennt sein und über gar keine Sollbruchstelle mit dem Rand der Seitenwand verbunden sein. Vorzugsweise sind jedoch eine geringe Anzahl von Sollbruchstellen vorgesehen, um eine gewisse Verbindung zwischen der äußeren Lage der Abdecklasche und dem Rand zu gewährleisten.

Erfindungsgemäß weist die innere Lage zwei voneinander beabstandete Laschen auf, an denen die äußere Lage festgelegt ist, insbesondere durch Verkleben. Dies reduziert den Materialeinsatz, da die innere Lage sich nicht über die gesamte Breite der Abdecklasche erstrecken muss. Zwischen den beiden Laschen an der inneren Lage ist ein Aufreißsteg an der äußeren Lage ausgebildet. Der Aufreißsteg kann beispielsweise eine Grifflasche oder eine Griffaussparung aufweisen, mittels der der Aufreißsteg zum Auftrennen der Abdecklasche in zwei Teile abziehbar ist. Durch Aufreißen des Aufreißsteges wird somit die Abdecklasche in zwei Teile aufgeteilt und kann somit leicht aus der Seitenwand entfernt werden. Der Aufreißsteg kann dabei über Sollbruchstellen mit der äußeren Lage verbunden sein.

Vorzugsweise ist der Rand an der mindestens einen Seitenwand beispielsweise U- oder kreisförmig um die Abdecklasche angeordnet. Das ausgesparte Sichtfenster ist nach Entfernen der Abdecklasche somit nach oben offen. Die schalenförmige Verpackung kann optional an der Oberseite durch einen abnehmbaren Deckel verschlossen werden, der aber nicht zwingend erforderlich ist.

Der Rand kann ebenfalls doppellagig ausgebildet sein, wobei eine innere Lage des Randes mit der inneren Lage der Abdecklasche und die äußere Lage des Randes mit der äußeren Lage der Abdecklasche über mindestens eine Sollbruchstelle verbunden ist. Die innere Lage kann beispielsweise über mindestens 20 Sollbruchstellen mit dem Rand der Seitenwand verbunden sein, während die äußere Lage beispielsweise mit 2 bis 10 Sollbruchstellen mit der äußeren Lage verbunden ist.

Die erfindungsgemäße Verpackung wird vorzugsweise aus einem einstückigen Zuschnitt hergestellt, der durch Schneiden, Falten und Verkleben herstellbar ist. Dabei kann die äußere Lage optional an einer Außenseite zusätzlich bedruckt oder mit einer Dekorbeschichtung versehen werden, um ein optisch ansprechendes Erscheinungsbild zu gewährleisten.

Der Gegenstand der Erfindung wird nachfolgend anhand der beigefügten Zeichnungen näher erläutert. Es zeigen:
- Figuren 1A und 1B: zwei perspektivische Ansichten einer erfindungsgemäßen Verpackung mit der Abdecklasche an einer Seitenwand;
- Figuren 2A und 2B: zwei perspektivische Ansichten der Verpackung der Figur 1 mit entfernter Abdecklasche an einer Seitenwand;
- Figur 3: eine vergrößerte Detailansicht der Verpackung der Figur 2 im Bereich des Randes, und
- Figuren 4A bis 4D: mehrere Ansichten zu dem Ablauf bei der Entfernung der Abdecklasche und der Herstellung des Sichtfensters an der Verpackung.

Eine Verpackung 1 aus Kartonage, beispielsweise aus Karton oder Wellpappe, umfasst einen Boden 2, von dem vier Seitenwände 3, 4, 5 und 6 nach oben hervorstehen. Dabei sind die Seitenwände 3 und 4 länger ausgebildet als die Seitenwände 5 und 6. Die Seitenwände 3 und 4 können optional spiegelsymmetrisch ausgebildet sein, wobei in dem dargestellten Ausführungsbeispiel nur die Seitenwand 3 eine Abdecklasche 8 aufweist, die entfernbar ist, um ein Sichtfenster herzustellen.

Die Seitenwand 5 an einer Stirnseite umfasst einen oberen umgebogenen Rand 50 an dem zwei seitlich umgebogene Laschen 51 umgeklappt sind, an denen eine innere Lage der Seitenwand 3 oder 4 fixiert ist. Auf der gegenüberliegenden Seite weist die Seitenwand 6 ein Sichtfenster 60 auf, wobei optional die Seitenwand 6 ebenfalls wie die Seitenwand 5 ausgebildet sein kann.

Die Seitenwand 3 umfasst eine heraustrennbare Abdecklasche 8, die eine innere Lage 12 und eine äußere Lage 11 umfasst. Die äußere Lage 11 ist über Sollbruchstellen 9 mit einem U-förmigen Rand 30 der Seitenwand 3 verbunden. Auch der Rand 30 ist doppellagig ausgebildet, und die Sollbruchstellen 9 sind nur mit der äußeren Lage des Randes 30 verbunden.

Die innere Lage 12 der Abdecklasche 8 umfasst zwei voneinander beabstandete Laschen, die jeweils mit der äußeren Lage 11 verbunden sind, insbesondere durch Verkleben. Die innere Lage 12 ist dabei über eine Vielzahl von Sollbruchstellen 10 mit der inneren Lage des äußeren Randes 30 verbunden, wobei die Anzahl der Sollbruchstellen größer ist als die Anzahl der Sollbruchstellen 9.

Zwischen den beiden Laschen der inneren Lage 12 ist ein Aufreißsteg 13 an der äußeren Lage vorgesehen, der über zwei voneinander beabstandete Perforationen oder Sollbruchstellen 14 mit dem übrigen Teil der äußeren Lage 11 verbunden ist. Am unteren Ende des Aufreißsteges 13 ist eine Griffaussparung 15 ausgebildet, in die der Benutzer eingreifen kann, um den Aufreißsteg 13 zu entfernen und dann die Abdecklasche 8 mit der inneren Lage 12 und der äußeren Lage 11 zu entfernen.

In den Figuren 2A und 2B ist die Verpackung 1 ohne die Abdecklasche 8 gezeigt. Es ist erkennbar, dass ein Sichtfenster 7 ausgebildet ist, das von einem U-förmigen Rand 30 an der Seitenwand 3 umgeben ist. Der Rand 30 weist eine untere glatte Schnittkante 31 auf, an der keine Sollbruchstellen vorgesehen sind, so dass die glatte Schnittkante optisch ansprechend ohne faserige Vorsprünge gestaltet ist. Die beiden seitlichen Schnittkanten 32 an dem Sichtfenster 7 weisen an der äußeren Lage jeweils zwei Sollbruchstellen 9 auf, die beim Abtrennen zu kleinen faserigen Vorsprüngen führen. Die innere Lage des Randes 30 weist hingegen eine Vielzahl von Sollbruchstellen 10 auf, die nach dem Abtrennen der Abdecklasche 8 nach innen hervorstehen, aber hinter der äußeren Lage verdeckt angeordnet sind. Dies liegt darin begründet, dass die Abdecklasche 8 eine äußere Lage 11 aufweist, die kleiner ausgebildet ist als die innere Lage 12. Die innere Lage 12 steht an gegenüberliegenden Seiten über die äußere Lage 11 an der Abdecklasche 8 hervor, so dass beim Abtrennen der Abdecklasche 8 die Sollbruchstellen 10 verdeckt liegend angeordnet sind. Dies führt zu einer leicht gestuften Ausbildung der doppellagigen seitlichen Ränder. Die untere Schnittkante 31 an dem Rand 30 ist für ein einfacheres entfernen der Abdecklasche 8 mit der inneren Lage 12 und der äußeren Lage 11 einlagig aufgebaut.

In Figur 3 ist die gestufte Kante nach dem Entfernen der Abdecklasche 8 vergrößert dargestellt. Der seitliche Rand ist im Bereich der Schnittkante 32 gestuft ausgebildet, wobei die Sollbruchstellen 9 an der inneren Lage durch die äußere Lage bei einer Betrachtung von der Außenseite verdeckt sind. Im unteren Bereich an der Schnittkante 31 ist der Rand 30 einlagig aufgebaut.

Die Anzahl der Sollbruchstellen 9 und 10 kann vom Fachmann variiert werden. Beispielsweise können zur Fixierung der inneren Lage 12 der Abdecklasche 8 zwischen 10 und 50 Sollbruchstellen 9 vorgesehen werden, je nach Größe der Verpackung 1. Die äußere Lage 11 der Abdecklasche 8 wird hingegen mit weniger Sollbruchstellen 10 mit dem äußeren Rand 30 verbunden, beispielsweise nur über 4 bis 10 Sollbruchstellen 10. Zusätzlich oder alternativ kann die Größe oder Länge der Sollbruchstellen 10 kleiner ausgebildet sein als die Länge der Sollbruchstellen 9.

Die Figuren 4A bis 4D zeigen die Schritte zum Entfernen der Abdecklasche 8 an der Verpackung 1. In Figur 4A ist die Verpackung 1 im Auslieferungszustand dargestellt, wobei optional noch ein Deckel vorgesehen werden kann. Der Benutzer kann nun in die Griffaussparung 15 eingreifen, um den Aufreißsteg 13 abzuziehen, wie dies in Figur 4B gezeigt ist. Durch Entfernen des Aufreißsteges 13 wird die Abdecklasche 8 in zwei Teile aufgeteilt, die einzeln von dem U-förmigen Rand 30 an der Seitenwand 3 entfernt werden können. Hierbei werden alle Sollbruchstellen 9 und 10 entfernt, wie dies in Figur 4C gezeigt ist. Durch das Entfernen der beiden Teile der Abdecklasche 8 wird ein Sichtfenster 7 hergestellt, das auf der äußeren Seite im Wesentlichen glatte Schnittkanten 31 und 32 aufweist, die gar nicht oder nur vereinzelt durch Sollbruchstellen 10 unterbrochen sind.

In dem dargestellten Ausführungsbeispiel weist die Verpackung 1 nur an einer Seitenwand 3 eine entfernbare Abdecklasche 8 auf. Es ist auch möglich, an gegenüberliegenden Seiten eine solche entfernbare Abdecklasche 8 vorzusehen. Je nach Geometrie der Verpackung kann die Abdecklasche 8 auch unterschiedliche Größen aufweisen. Zudem kann eine Außenseite der Verpackung für ein optisch ansprechendes Erscheinungsbild bedruckt oder mit einer Dekorbeschichtung versehen sein.

Die Sollbruchstellen können durch Perforationen, Ritzen, Gegenschnitte oder andere Maßnahmen hergestellt werden. Die Sollbruchstellen sind dabei die Verbindungsbereiche, die bei Heraustrennen der Lasche getrennt werden. Die Geometrie der Sollbruchstellen kann abhängig vom Material gestaltet werden.

Die obigen Ausführungsbeispiele können auch miteinander kombiniert werden. Beispielsweise kann auch bei dem ersten Ausführungsbeispiel eine Grifföffnung an der Abdecklasche 8 vorgesehen werden.

### Bezugszeichenliste

- 1: Verpackung
- 2: Boden
- 3: Seitenwand
- 4: Seitenwand
- 5: Seitenwand
- 6: Seitenwand
- 7: Sichtfenster
- 8: Abdecklasche
- 9: Sollbruchstelle
- 10: Sollbruchstelle
- 11: äußere Lage
- 12: innere Lage
- 13: Aufreißsteg
- 14: Sollbruchstelle
- 15: Griffaussparung
- 30: Rand
- 31: Schnittkante
- 32: Schnittkante
- 50: Rand
- 51: Lasche
- 60: Sichtfenster

## Patentansprüche

1. Verpackung (1) aus Kartonage zum Transport und zur Präsentation von Waren, mit einem Boden (2) und vier von dem Boden (2) nach oben hervorstehenden Seitenwänden (3, 4, 5, 6), wobei an mindestens einer Seitenwand (3) ein Sichtfenster (7) durch Entfernen einer Abdecklasche (8) herstellbar ist, wobei die Abdecklasche (8) über Sollbruchstellen (9, 10) mit einem Rand (30) der mindestens einen Seitenwand (3) verbunden ist, wobei die Abdecklasche (8) zumindest bereichsweise zwei aneinander festgelegte Lagen aufweist und die äußere Lage (11) der Abdecklasche (8) zumindest an zwei Seiten kleiner ausgebildet ist als die innere Lage (12), die die äußere Lage (11) an diesen mindestens zwei Seiten überragt, **dadurch gekennzeichnet, dass** die innere Lage (12) zwei voneinander beabstandete Laschen aufweist, an denen die äußere Lage (11) festgelegt ist, und zwischen den beiden Laschen der inneren Lage (12) ein Aufreißsteg (13) an der äußeren Lage (11) ausgebildet ist.

2. Verpackung nach Anspruch 1, **dadurch gekennzeichnet, dass** die äußere Lage (11) über weniger und/oder kleinere Sollbruchstellen (9, 10) mit dem Rand (30) verbunden ist als die innere Lage (12).

3. Verpackung nach Anspruch 1 oder 2, **dadurch gekennzeichnet, dass** die innere Lage (12) über eine größere Fläche mit Sollbruchstellen mit dem Rand (30) verbunden ist wie die äußere Lage (11).

4. Verpackung nach einem der vorhergehenden Ansprüche, **dadurch gekennzeichnet, dass** die äußere Lage (11) über eine gerade Schnittkante zumindest an einer Kante (31) vollständig von dem Rand (30) der Seitenwand (3) getrennt ist.

5. Verpackung nach einem der vorhergehenden Ansprüche, **dadurch gekennzeichnet, dass** die zwei voneinander beabstandeten Laschen durch Verkleben an der äußeren Lage (11) festgelegt sind.

6. Verpackung nach einem der vorhergehenden Ansprüche, **dadurch gekennzeichnet, dass** der Aufreißsteg (13) eine Grifflasche oder eine Griffaussparung (15) aufweist, mittels der der Aufreißsteg (13) zum Auftrennen der Abdecklasche (8) in zwei Teile abziehbar ist.

7. Verpackung nach Anspruch 6, **dadurch gekennzeichnet, dass** der Aufreißsteg (13) über Sollbruchstellen (14) mit den beiden Teilen der äußeren Lage (11) verbunden ist.

8. Verpackung nach einem der vorhergehenden Ansprüche, **dadurch gekennzeichnet, dass** der Rand (30) an der mindestens einen Seitenwand (3) die Abdecklasche (8) insbesondere U- oder kreisförmig umgibt.

9. Verpackung nach einem der vorhergehenden Ansprüche, **dadurch gekennzeichnet, dass** der Rand (30) der mindestens einen Seitenwand (3) doppellagig ausgebildet ist und eine innere Lage des Randes (30) über Sollbruchstellen (10) mit der inneren Lage (12) der Abdecklasche (8) und eine äußere Lage des Randes (30) über Sollbruchstellen (9) mit der äußeren Lage (11) der Abdecklasche (8) verbunden ist.

10. Verpackung nach einem der vorhergehenden Ansprüche, **dadurch gekennzeichnet, dass** die innere Lage (12) der Abdecklasche (8) über mindestens doppelt, vorzugsweise mindestens dreimal, so viele Sollbruchstellen (10) mit dem Rand (30) verbunden ist wie die äußere Lage (11) der Abdecklasche (8).

11. Verpackung nach einem der vorhergehenden Ansprüche, **dadurch gekennzeichnet, dass** die Verpackung (1) aus einem einstückigen Zuschnitt hergestellt ist.

12. Verpackung nach einem der vorhergehenden Ansprüche, **dadurch gekennzeichnet, dass** die äußere Lage (11) der Abdecklasche (8) an einer Außenseite bedruckt oder mit einer Dekorbeschichtung versehen ist.

## Claims

1. Package (1) made of cardboard for transporting and displaying goods, having a base (2) and four side walls (3, 4, 5, 6) projecting upwards from the base (2), wherein a viewing window (7) can be produced on at least one side wall (3) by removing a cover tab (8), wherein the cover tab (8) is connected to an edge (30) of the at least one side wall (3) via predetermined breaking points (9, 10), wherein the cover tab (8) has, at least in certain regions, two layers which are fixed to one another, and the outer layer (11) of the cover tab (8) is designed to be smaller, at least on two sides, than the inner layer (11), which projects beyond the outer layer (11) on these at least two sides, **characterized in that** the inner layer (12) has two tabs which are spaced apart from one another and to which the outer layer (11) is fixed, and a tear-off web (13) is formed on the outer layer (11) between the two tabs of the inner layer (12).

2. Package according to claim 1, **characterized in that** the outer layer (11) is connected to the edge (30) via fewer and/or smaller predetermined breaking points (9, 10) than the inner layer (12).

3. Package according to claim 1 or 2, **characterized in that** the inner layer (12) is connected to the edge (30) over a larger area via predetermined breaking points than the outer layer (11).

4. Package according to one of the preceding claims, **characterized in that** the outer layer (11) is completely separated from the margin (30) of the side wall (3) via a straight cutting edge at least at one edge (31).

5. Package according to one of the preceding claims, **characterized in that** the two mutually spaced tabs are fixed to the outer layer (11) by adhesive bonding.

6. Package according to one of the preceding claims, **characterized in that** the tear-off web (13) has a grip tab or a grip recess (15) by means of which the tear-off web (13) can be pulled off to separate the cover tab (8) into two parts.

7. Package according to claim 6, **characterized in that** the tear-off web (13) is connected to the two parts of the outer layer (11) via predetermined breaking points (14).

8. Package according to one of the preceding claims, **characterized in that** the edge (30) on the at least one side wall (3) surrounds the cover tab (8), in particular in a U-shape or circular shape.

9. Package according to one of the preceding claims, **characterized in that** the edge (30) of the at least one side wall (3) is formed in two layers and an inner layer of the edge (30) is connected to the inner layer (12) of the cover tab (8) via predetermined breaking points (10) and an outer layer of the edge (30) is connected to the outer layer (11) of the cover tab (8) via predetermined breaking points (9).

10. Package according to one of the preceding claims, **characterized in that** the inner layer (12) of the cover tab (8) is connected to the edge (30) via at least twice, preferably at least three times, as many predetermined breaking points (10) as the outer layer (11) of the cover tab (8).

11. Package according to one of the preceding claims, **characterized in that** the package (1) is produced from an integral blank.

12. Package according to one of the preceding claims, **characterized in that** the outer layer (11) of the cover tab (8) is printed or provided with a decorative coating on an outer side.

## Revendications

1. Emballage (1) en cartonnage pour le transport et la présentation de marchandises, avec un fond (2) et quatre parois latérales (3, 4, 5, 6) dépassant du fond (2) vers le haut, dans lequel un hublot (7) peut être créé sur au moins une paroi latérale (3) par l'enlèvement d'une patte de couverture (8), laquelle patte de couverture (8) est reliée par des points sécables (9, 10) à un bord (30) de l'au moins une paroi latérale (3), la patte de couverture (8) comportant au moins par zones deux couches fixées l'une sur l'autre et la couche extérieure (11) de la patte de couverture (8) étant plus petite sur au moins deux côtés que la couche intérieure (12), qui dépasse de la couche extérieure (11) sur ces au moins deux côtés, **caractérisé en ce que** la couche intérieure (12) présente deux pattes écartées l'une de l'autre sur lesquelles la couche extérieure (11) est fixée et qu'une languette d'ouverture (13) est formée sur la couche extérieure (11) entre les deux pattes de la couche intérieure (12).

2. Emballage selon la revendication 1, **caractérisé en ce que** la couche extérieure (11) est reliée au bord (30) par moins de points sécables (9, 10) ou des points sécables plus petits que la couche intérieure (12).

3. Emballage selon la revendication 1 ou 2, **caractérisé en ce que** la couche intérieure (12) est reliée au bord (30) par des points sécables sur une plus grande surface que la couche extérieure (11).

4. Emballage selon l'une des revendications précédentes, **caractérisé en ce que** la couche extérieure (11) est complètement séparée du bord (30) de la paroi latérale (3) au moins sur un bord (31) par un bord de coupe rectiligne.

5. Emballage selon l'une des revendications précédentes, **caractérisé en ce que** les deux pattes écartées l'une de l'autre sont fixées à la couche extérieure (11) par collage.

6. Emballage selon l'une des revendications précédentes, **caractérisé en ce que** la languette d'ouverture (13) présente une patte de préhension ou un creux de préhension (15) au moyen duquel la languette d'ouverture (13) peut être tirée pour séparer la patte de couverture (8) en deux parties.

7. Emballage selon la revendication 6, **caractérisé en ce que** la languette d'ouverture (13) est reliée par des points sécables (14) aux deux parties de la couche extérieure (11).

8. Emballage selon l'une des revendications précédentes, **caractérisé en ce que** le bord (30) entoure la patte de couverture (8) sur l'au moins une paroi latérale (3), en particulier en forme de U ou de cercle.

9. Emballage selon l'une des revendications précédentes, **caractérisé en ce que** le bord (30) de l'au moins une paroi latérale (3) est formé de deux couches et une couche intérieure du bord (30) est reliée par des points sécables (10) à la couche intérieure (12) de la patte de couverture (8) et une couche extérieure du bord (30) par des points sécables (9) à la couche extérieure (11) de la patte de couverture (8).

10. Emballage selon l'une des revendications précédentes, **caractérisé en ce que** la couche intérieure (12) de la patte de couverture (8) est reliée au bord (30) par au moins deux fois plus de points sécables (10), de préférence au moins trois fois plus, que la couche extérieure (11) de la patte de couverture (8).

11. Emballage selon l'une des revendications précédentes, **caractérisé en ce que** l'emballage (1) est fabriqué à partir d'une découpe d'un seul tenant.

12. Emballage selon l'une des revendications précédentes, **caractérisé en ce que** la couche extérieure (11) de la patte de couverture (8) est imprimée ou munie d'un revêtement décoratif sur sa face extérieure.
